# EUROPÄISCHE PATENTSCHRIFT

(11) **EP 2 106 726 B1**
(45) Veröffentlichungstag und Bekanntmachung des Hinweises auf die Patenterteilung: **05.09.2012**
(21) Anmeldenummer: 09155338.8
(22) Anmeldetag: 17.03.2009
(51) Int. Cl.: A47F 11/10

(54) **Regalanordnung**
Shelf assembly
Agencement d'étagère

(30) Priorität: 31.03.2008 DE 102008016443; 18.04.2008 DE 102008019533
(43) Veröffentlichungstag der Anmeldung: 07.10.2009
(73) Patentinhaber: Indoor Bau Röhricht GmbH, 99310 Arnstadt/Thüringen (DE)
(72) Erfinder: Gunkel, Sven, 99334, Rehestädt (DE); Röhricht, Klaus, 99334, Werningsleben (DE)
(74) Vertreter: Meissner, Bolte & Partner

(56) Entgegenhaltungen:
- FR-A- 2 731 885
- US-A1- 2008 083 353

## Beschreibung

Die Erfindung betrifft eine Regalanordnung, umfassend mindestens zwei vertikal montierbare Profile mit einer Vielzahl von Ausnehmungen zum wahlweisen Einhängen von Regalböden, wobei an jedem Regalboden mindestens zwei beabstandete Haken vorgesehen oder anbringbar sind, sowie mit einer am Regalboden befestigten Beleuchtungseinrichtung gemäß Oberbegriff des Patentanspruchs 1.

Aus der DE 199 27 068 C2 ist eine Vorrichtung zur UV- und infrarotfreien Exponatebeleuchtung in Schauvitrinen vorbekannt.
Die dortige Vitrine besitzt eine Lichtdecke in Form einer Platte, in die lichtemittierende Dioden (LEDs) eingebracht sind. Die Dioden sind einzeln oder in Gruppen in sogenannten Aufnahmekörpern integriert, die wiederum in Plattenöffnungen eingepasst sind. Oberhalb der Platten ist ein Abstandsraum vorhanden, der mittels einer separaten Abdeckung nach oben verschlossen ist. Die vorbekannte plattenförmige Lichtdecke kann aus Glas, Metall, Kunststoff oder einer Kombination derartiger Werkstoffe bestehen. Die vorgesehenen Aufnahmekörper können direkt oder indirekt mittels Einsatzrahmen in die Öffnungen der Lichtdecke eingesetzt werden. Der Aufnahmekörper oder ein Rahmenelement verhindert bei einer Lichtdecke aus Glas oder lichtleitenden Kunststoffen ein unerwünschtes Einleiten des von den LEDs ausgehenden Lichtstroms in die Lichtdecke selbst. Ergänzend kann eine aus Glas bestehende Platte vollständig oder teilweise mit einem Lichtraster ausgestattet werden, wobei jedes Feld des Lichtrasters optoelektronische Bauelemente, insbesondere die bereits genannten lichtemittierenden Dioden umfasst.

Bei dem Regal mit Regalboden und einer Beleuchtungseinrichtung gemäß DE 20 2004 014 177 U1 umfasst die Beleuchtungseinrichtung eine Lampe, mit der ein Beleuchten von auf dem Regalboden stehenden Objekten vorgenommen werden kann.

Die dortige Beleuchtungseinrichtung wird an der Vorderseite des Regalbodens angeordnet, wobei die Lampe nach hinten in den Innenraum des Regals strahlt. Als Lampe sind lichtemittierende Dioden vorgesehen, die weißes, aber auch farbiges Licht abstrahlen können.

Die Abstrahlrichtung ist wie vorerwähnt schräg in den Innenraum des Regals hineinreichend, wobei durch die Anordnung der Beleuchtungseinrichtung an der Vorderkante des jeweiligen Regalbodens eine Einschränkung des Betrachtungswinkels gegeben ist.

Bei einer bevorzugten Realisierung des Regals nach DE 20 2004 014 177 U1 weist die Beleuchtungseinrichtung ein U-förmiges Profil, insbesondere aus einem stranggezogenen Aluminiummaterial auf. Dieses Profil kann auf die Vorderkante des Regalbodens aufgesteckt werden. Vorzugsweise soll sich die Profilleiste über die gesamte Länge des Regalbodens erstrecken und mit einer integrierten Stromzuführung versehen sein. Diese Stromzuführung muss sich jedoch in irgendeiner, im Einzelnen nicht näher erläuterten Art und Weise über den Regalboden erstrecken und mit einer Stromquelle in Verbindung stehen, so dass insgesamt das ästhetische Aussehen des Regals beeinträchtigt ist.

Die FR 2 731 885 A offenbart eine Regalanordnung aus vertikal montierbaren Profilen mit Ausnehmungen zum Einhängen von Regalböden. Jeder Regalboden weist mindestens zwei Haken sowie eine Beleuchtungseinrichtung in Form einer an dem Regalboden befestigten Leuchtstoffröhre auf. Die Haken sind elektrisch leitfähig und mit jeweils einem Verbindungs- und Anschlusselement kontaktiert. Die vertikal montierbaren Profile bestehen ebenfalls aus einem leitfähigen Material und können mit einer Stromquelle verbunden werden. Beim Einhängen des jeweiligen Regalbodens wird eine elektrische Verbindung zwischen der Stromquelle über die vertikalen Profile die Haken und die Verbindungs- und Anschlusselemente zu der Leuchtstoffröhre ausgebildet.

Bei dieser Anordnung nehmen die insgesamt sperrige Leuchtstoffröhre und deren elektrische Komponenten einen verhältnismäßig großen Raum ein, wobei die Form und Größe der Regalböden von der Leuchtstoffröhre bestimmt wird und daher nicht beliebig gestaltet werden kann. Zudem sammeln sich an der Leuchtstoffröhre in einem unerwünscht hohen Maße Staub und Schmutz an.

Aus dem Vorgenannten ist es daher Aufgabe der Erfindung, eine weiterentwickelte Regalanordnung, umfassend mindestens zwei vertikal orientierte Profile mit einer Vielzahl von Ausnehmungen zum wahlweisen Einhängen von Regalböden anzugeben, wobei in jedem Regalboden mindestens zwei beabstandete Haken vorgesehen oder anbringbar sind. Die am Regalboden vorgesehene oder befestigte Beleuchtungseinrichtung soll so integriert werden, dass zum einen ein blendfreies Beleuchten entsprechender Objekte möglich ist und zum anderen die Stromzuführung und Spannungsversorgung zu den Beleuchtungsmitteln in vollkommen verdeckter, für den Betrachter bei üblicher Betrachtungsrichtung in nicht erkennbarer Form ausgeführt ist.

Die Lösung der Aufgabe der Erfindung erfolgt mit der Regalanordnung gemäß der Merkmalskombination nach Patentanspruch 1, wobei die Unteransprüche mindestens zweckmäßige Ausgestaltungen und Weiterbildungen umfassen.

Erfindungsgemäß sind an der Unterseite des Regalbodens nutförmige, in Längs- und/oder Querrichtung orientierte bzw. verlaufende Ausnehmungen befindlich oder dort eingebracht, welche einerseits mehrere lichtemittierende Dioden oder Diodenzeilen sowie andererseits elektrische Verbindungs- und Anschlusselemente aufnehmen. Die nutförmigen Ausnehmungen besitzen dabei eine Tiefe, die derart gewählt ist, dass die Verbindungs- und Anschlusselemente, insbesondere Kabel, vollständig aufnehmbar sind.

Weiterhin sind an sich bekannte Haken zur Befestigung von Regalböden an vertikal montierten Profilen aus einem leitfähigen Material gefertigt oder weisen eine derartige leitfähige Beschichtung auf. Bezogen auf einen Regalboden sind üblicherweise zwei Befestigungshaken am Regalboden fixiert. Jeweils ein Haken steht hier mit jeweils einem Verbindungs- und Anschlusselement in elektrischer Verbindung.

Da die vertikal montierbaren Profile ebenfalls aus einem leitfähigen Material gefertigt sind oder eine derartige Beschichtung aufweisen, besteht die Möglichkeit, dPie Profile mit einer Stromquelle in Verbindung zu bringen, so dass beim Einhängen des jeweiligen Regalbodens eine elektrische Verbindung von der Stromquelle über die Profile, die Haken sowie die Verbindungs- und Anschlusselemente zu den lichtemittierenden Dioden hergestellt ist.

Da jeweils zwei Vertikalprofile mit den Anschlusspolen einer Stromquelle kontaktiert werden, kann der betreffende Regalboden mit integrierter Beleuchtungseinrichtung an jede beliebige Stelle der Regalanordnung eingehängt werden und es ist die entsprechende Diodenzeile mit Elektroenergie versorgbar.

Die nutförmigen Ausnehmungen insbesondere für die lichtemittierenden Dioden sind insbesondere hinsichtlich ihrer Tiefe so gewählt, dass die Strahlungsenergie, die von den lichtemittierenden Dioden erzeugt wird, ohne zusätzliche Blenden nur im Wesentlichen in Richtung unterhalb des jeweils eingehängten Regalbodens austritt.

Der Regalboden ist bei einer bevorzugten Ausführungsform als Schlitzboden ausgebildet und es befinden sich die nutförmigen Ausnehmungen in den vorhandenen Stegen eines entsprechend gestalteten Regalbodens.

An jeweils zwei gegenüberliegenden Stegrückseiten eines Stützbodens sind Ausfräsungen vorgesehen, um durch die Schlitze einführbare Anstellstäbe bajonettartig zu fixieren. Die Anstellstäbe dienen beispielsweise bei der Verwendung der Regalanordnung in einer Backwaren-Verkaufsstelle zum aufgestellten Fixieren von Broten oder dergleichen Backwaren.

Ergänzend kann mindestens an der Vorderlängsseite der Regaloberseite eine sogenannte Reling vorgesehen sein. Die Reling verhindert das Herabrutschen aufgenommener Objekte, z.B. von Backwaren, kann aber auch zum vorderseitigen Halt eines Brot- oder Brötchenkastens, der sich auf dem Regalboden befindet, dienen.

Der Regalboden selbst ist aus einem elektrisch isolierenden Material gefertigt und besteht insbesondere aus Holz oder einem Schichtholzmaterial.

Selbstverständlich ist hier auch ein Kunststoffmaterial möglich oder es kommt ein metallisches Material zum Einsatz, welches im Bereich der Befestigung oder des Übergangs zu den Haken über eine Isolierung verfügt.

Ausgestaltend kann in den für die lichtemittierenden Dioden vorgesehenen nutförmigen Ausnehmungen im Regalboden ein Reflektor eingebracht werden oder es ist dort eine Reflexionsschicht aufgebracht.

Die Einhängehaken sind so ausgebildet, dass durch vorhandene Rastungen eine winkelvariable Befestigung des Regals bezogen auf die Vertikalachse der Profile möglich wird.

Die vertikalen Profile gehen montageseitig in ein Fußteil über oder sind in ein solches Fußteil einsetzbar, wobei am Fußteil ein Stromversorgungsanschluss vorhanden ist.

Ausgestaltend sind die Diodenzeilen aus einer Reihen- oder Parallelschaltung von Einzeldioden gebildet und in einen transparenten Schlauch eingebettet.

Insbesondere bei dieser Ausführungsform des Beleuchtungsmittels sind die Querschnittsabmessungen der nutförmigen Ausnehmungen für die lichtemittierenden Dioden im Wesentlichen dem lichten Durchmesser des Schlauches entsprechend gewählt, um den Schlauch ohne weitere Hilfsmittel quasi allein oder primär durch Formschluss in der jeweiligen nutförmigen Ausnehmung zu fixieren. Hier kann auch die Querschnittsabmessung bezogen auf ihren Schlauchdurchmesser ein Untermaß aufweisen.

Mit der vorgestellten Regalanordnung sind z.B. Brotregale flexibel einhängbar und können in ihrer Position jederzeit verändert werden. Die eingesetzten lichtemittierenden Dioden als Beleuchtungsmittel weisen eine sehr hohe Lebensdauer auf und besitzen als Kaltstrahler keine störende Wärmeentwicklung. Der Platzbedarf für die Diodenzeilen ist auch im Verhältnis zur Strahlungsausbeute sehr gering. Durch die Anordnung in den nutförmigen Ausnehmungen können ansonsten notwendige Beleuchtungsblenden vollständig entfallen.

In quasi Standard-Regalböden, die über die nutförmigen Ausnehmungen verfügen, können nachträglich Diodenzeilen und elektrische Verbindungs- und Anschlusselemente eingebracht werden, so dass ein Nachrüsten oder Aufrüsten bereits vorhandener Regalanordnungen mit einer Beleuchtung möglich wird.

Die Erfindung soll nachstehend anhand eines Ausführungsbeispiels sowie unter Zuhilfenahme von Figuren näher erläutert werden.

### Hierbei zeigen:

- Fig. 1: eine Prinzipdarstellung einer Unteransicht eines Regalbodens für die erfindungsgemäße Regalanordnung;
- Fig. 2a: einen Querschnitt durch einen Regalboden gemäß der Darstellung nach Fig. 1 sowie
- Fig. 2b: einen beispielhaften Stab zum Anstellen von Objekten, insbesondere Broten bei einem Backwarenregal mit Bajonettverschluss;
- Fig. 3 und 4: beispielhaft aufgebaute Regale mit einer Vielzahl von Regalböden und erfindungsgemäßer Stromversorgung über Fußteile und vertikal montierte Profile, die über Ausnehmungen zum wahlweisen Einhängen der Regalböden verfügen;
- Fig. 5: einen Querschnitt durch einen Regalboden mit Glasabdeckung und Preisschienenbeleuchtung und
- Fig. 6: eine prinzipielle Schnittdarstellung einer mit der Regalanordnung kombinierbaren, beleuchteten Werbetafel.

Die in der Fig. 1 beispielhaft gezeigte Unteransicht eines erfindungsgemäßen Regalbodens 1 lässt die an der Unterseite eingebrachten nutförmigen Ausnehmungen 2 in Längs- und Querrichtung bezogen auf den Regalboden erkennen.

In die Querausnehmungen, d.h. die Ausnehmungen, welche parallel zu Schlitzen 3 im Regalboden 1 verlaufen, sind lichtemittierende Dioden eingebracht. Die lichtemittierenden Dioden (nicht gezeigt) können als Diodenreihe oder Diodenzeile ausgebildet werden, die sich in einer schlauchförmigen, transparenten Umhüllung befinden und einen externen elektrischen Außenanschluss besitzen.

Die Ausnehmungen in Querrichtung, d.h. im Wesentlichen senkrecht zu den Schlitzen 3 verlaufend, nehmen Verbindungskabel auf, die in eine Ausfräsung 4 münden.

Die Ausfräsung 4 an der Unterseite des Regalbodens 1 kann Verbindungselemente, z.B. sogenannte Lüsterklemmen, eine Sicherung oder aber auch eine Gleichrichterschaltung umfassen, wenn auf eine Wechselstromversorgung zurückgegriffen wird.

An beiden Längsaußenkanten des Regalbodens 1 befindet sich jeweils ein Haken 5, der als Einhänger ausgebildet ist.

Der Haken 5 besteht aus einem elektrisch leitfähigen Material oder ist mit einer derartigen Beschichtung versehen. Zwischen den Anschlusskabeln bzw. der Lüsterklemme als Verbindungselement und jeweils einem der Haken 5 besteht eine elektrische Verbindung.

Wird Spannung an die beiden Haken 5 angelegt, dann wird der Stromkreis zu den lichtemittierenden Dioden geschlossen.

Weitere Ausfräsungen 6, die gegenüberliegend in zwei benachbarte Stege 7 an der Unterseite des Regalbodens 1 eingebracht sind, dienen der Befestigung der Anstellstäbe 8 gemäß Fig. 2b.

Die entsprechende Anzahl von Anstellstäben 8 wird mit ihrem Fußteil 9, das exzentrisch ausgebildet ist, in den zwischen zwei Stegen vorhandenen Schlitz eingebracht. Durch Drehbewegung erfolgt ein Einschwenken des unterseitigen Fußteilabschnitts in die Ausfräsungen 6. Ein tellerartiger oberseitiger Abschluss kommt hierbei in eine feste mechanische Verbindung mit der Oberseite des Regalbodens. Durch Drehen und Herausziehen können die Anstellstäbe 8 ohne weiteres auch wieder entfernt und an einer neuen Stelle am Regalboden 1 fixiert werden.

Die in der Fig. 2a in Querschnittsansicht gezeigte Ausführung des Regalbodens 1 lässt die Schlitze 3, aber auch die Ausnehmungen 2 für die verschiedenen Reihen zur Aufnahme von lichtemittierenden Dioden erkennen. Die Haken 5 weisen verschiedene Vorsprünge und Rücksprünge auf, die es gestatten, den betreffenden Regalboden unter verschiedenen Winkeln am jeweiligen Profil (siehe Ansicht nach Fig. 3 oder 4) zu fixieren.

An der Oberseite kann der Regalboden 1 in der Nähe seiner vorderen Kante eine Nut 10 für die Aufnahme eines Preisschilds oder eines Schildes zur Kennzeichnung des Artikels aufweisen.

Weiterhin besteht die Möglichkeit der Befestigung einer Reling 11.

Wenn notwendig, kann im Bereich der Befestigung der Haken 5 an der Unterseite des Regalbodens 1 eine Abdeckung 12 vorgesehen werden.

Eine Vielzahl von erfindungsgemäßen Regalböden sind, wie in der Fig. 3 gezeigt, mit ihren jeweiligen Haken an vertikal montierten Profilen 13 einhäng-und damit fixierbar.

Die Profile 13 bestehen aus einem elektrisch leitenden Material. Damit ist ein Stromfluss hin zu einem Fußteil 14 möglich. Am Fußteil 14 ist dann eine elektrische Kontaktierung zu einer Stromversorgungsquelle ausgebildet. Ergänzend besteht hier die Möglichkeit, dass die Stromversorgungsquelle, z.B. ein Transformator, in ein Fußteil-Hohlprofil eingebracht ist. Bei dieser Ausführungsform weist dann das Fußteil-Hohlprofil nur eine Öffnung zum Herausführen eines Netzkabels auf.

Die Fig. 4 zeigt eine Ausführungsform eines über Eck aufgebauten Regalsystems mit erfindungsgemäßer Stromversorgung über Fußteile und vertikal montierte Profile, die über Ausnehmungen zum wahlweisen Einhängen der Regalböden verfügen. Aus der Darstellung gemäß Fig. 4 im Vergleich mit derjenigen nach Fig. 3 wird ersichtlich, wie vielfältig je nach örtlichen Gegebenheiten das Regalsystem installiert werden kann.

Bei der weiteren Ausführungsform eines Regalbodens mit Glasabdeckung und Preisschienenbeleuchtung gemäß Fig. 5 sind wiederum im eigentlichen Regalboden 1 Ausnehmungen 2 vorhanden, welche eine Vielzahl von lichtemittierenden Dioden, z.B. in Form eines LED-Sticks 15 aufnehmen.

Die einzelnen LEDs der LED-Sticks 15 strahlen hier nach unten ab und beleuchten den unter dem Regalboden 1 befindlichen Raum.

In einem Hohlraum 16 kann eine Absicherung für die jeweiligen LED-Stromkreise vorhanden sein. Im Hohlraum kann aber auch ein Akkumulator 17 zur unterbrechungsfreien Stromversorgung angeordnet werden.

Bei dem Ausführungsbeispiel nach Fig. 5 befindet sich vorderlängsseitig, d.h. bezogen auf die Figur am linken Ende der Regalanordnung eine weitere Ausnehmung oder Nut, die jedoch so orientiert ist, dass die Strahlung eines dort befindlichen LED-Sticks 15 nach oben emittiert. In einem vorhandenen Schlitzraum 18 kann eine transparente Preisschiene 19 eingesetzt werden.

Diese transparente Preisschiene 19 leitet die emittierte Strahlung des betreffenden LED-Sticks 15 und schafft somit eine Hintergrundbeleuchtung.

Wenn keine Glasscheibe 20 zur Abdeckung des Regalbodens 1 Verwendung findet, besteht auch die Möglichkeit des Befestigens der Preisschiene 19 an der Vorderlängskante des Bodens 1. Alternativ könnte aber auch eine weitere Längsseitennut in die Bodenoberseite eingebracht werden, um hier das Preisschild einzustecken. Diese Nut kann dabei unter einem Winkel von 90° zur Bodenunterseite oder aber auch unter einem davon abweichenden Schrägstellungswinkel zur Optimierung der Beleuchtung verlaufen.

Um eine leichte Zugänglichkeit zum Hohlraum 16 zu schaffen, besteht die Möglichkeit, diesen Hohlraum mit einer lösbaren Abdeckung 21 zu versehen.

Bei den erläuterten Ausführungsbeispielen wird davon ausgegangen, die lichtemittierenden Dioden in einer Nut anzuordnen. Es besteht aber auch die Möglichkeit, die Dioden oder Diodenzeile unmittelbar an der Regalbodenunterseite zu fixieren.

Die von den lichtemittierenden Dioden emittierte Strahlung kann eine unterschiedliche Wellenlänge oder aber auch eine wechselnde Wellenlänge besitzen, so dass verschiedenste Lichteffekte realisierbar sind, um z.B. auf Sonderangebote oder dergleichen besonders aufmerksam zu machen.

Ergänzend besteht die Möglichkeit, z.B. im Bereich der Abdeckung 21 oder des Hohlraums 16 eine Steckdose zur Kleinspannungs-Stromversorgung anzuordnen, um auf oder an dem Regal befindliche Objekte mit Strom zu versorgen. Dies kann z.B. ein Präsentationsdrehtisch, ein Uhrenbeweger oder dergleichen mehr sein.

Die Regalrückwand z.B. in der Darstellung gemäß Fig. 3 oder 4 kann mit Blick auf die Möglichkeit der Stromversorgung auch der Aufnahme einer beleuchteten Werbetafel gemäß Schnittdarstellung nach Fig. 6 dienen.

Diese beleuchtete Werbetafel weist eine Grundplatte 22 mit Rahmen 23 auf.

Der Rahmen 23 nimmt einen Werbeeinschub 24 auf.

Rückseitig der Werbetafel sind mehrere LED-Sticks 15 befindlich. Diese LED-Sticks 15 sind innenseitig an bzw. auf einer Rückwand 25 angeordnet.

Die Strahlung der LED-Sticks 15 ist auf eine Streuscheibe 26 gerichtet, die sich hinter dem Werbeeinschub 24, d.h. zwischen diesem Werbeeinschub und der Rückwand 25 befindet.

Bei dem gezeigten Beispiel nach Fig. 6 verlaufen Rückwand 25 und Werbeeinschub 24 nicht parallel, um einen optimalen Betrachtungswinkel zu gewährleisten. Eine abweichende Winkelanordnung, aber auch ein paralleler Verlauf sind jedoch denkbar.

Durch die Stromversorgung der Regalanordnung über die Vertikalprofile mit einer Vielzahl von Ausnehmungen zum wahlweisen Einhängen von Regalböden einerseits oder aber auch von Haken für eine Werbetafel ist ein multivalentes System realisierbar, das ohne weiteres an verschiedene örtliche Gegebenheiten und Kundenwünsche (auch nachträglich) angepasst werden kann.

Durch den Einsatz von lichtemittierenden Dioden als Beleuchtungsmittel ist ein energieökonomischer Betrieb gewährleistet. Das Erzeugen unnötiger Wärmeenergie wird vermieden, so dass auf den jeweiligen Regalböden auch temperaturempfindliche Ware, wie z.B. Süßwaren oder Konfiserieartikel angeboten werden können.

### Bezugszeichenliste

- 1: Regalboden
- 2: Ausnehmung
- 3: Schlitz
- 4: Ausfräsung
- 5: Haken
- 6: Ausfräsung für Stab
- 7: Steg
- 8: Anstellstab
- 9: Fußteil
- 10: Nut
- 11: Reling
- 12: Abdeckung
- 13: Profil
- 14: Fußteil
- 15: LED-Stick
- 16: Hohlraum
- 17: Akkumulator / Sicherung
- 18: Schlitzraum
- 19: Preisschiene
- 20: Glasscheibe
- 21: Abdeckung
- 22: Grundplatte
- 23: Rahmen
- 24: Werbeeinschub
- 25: Rückwand
- 26: Streuscheibe

## Patentansprüche

1. Regalanordnung, umfassend mindestens zwei vertikal montierbaren Profile (13) mit einer Vielzahl von Ausnehmungen zum wahlweisen Einhängen von Regalböden (1), wobei an jedem Regalboden (1) mindestens zwei beabstandete Haken (5) vorgesehen oder anbringbar sind, sowie mit einer am Regalboden (1) befestigten Beleuchtungseinrichtung, wobei die beabstandeten Haken (5) aus einem elektrisch leitfähigen Material bestehen oder eine derartige Beschichtung aufweisen und mit jeweils einem Verbindungs- und Anschlusselement kontaktiert sind, wobei die Profile (13) ebenfalls aus einem leitfähigen Material bestehen oder eine derartige Beschichtung aufweisen sowie mit einer Stromquelle in Verbindung bringbar sind, so dass beim Einhängen des jeweiligen Regalbodens (1) eine elektrische Verbindung von einer Stromquelle über die Profile (13), die Haken (5) und die Verbindungsund Anschlusselemente zu der Beleuchtungseinrichtung hergestellt ist. **dadurch gekennzeichnet, dass**
- die Beleuchtungseinrichtung lichtemittierende Dioden oder Diodenzeilen sind und
■ an der Unterseite des Regalbodens (1) nutförmige, in Längs- und/oder Querrichtung orientierte Ausnehmungen (2) befindlich sind, welche einerseits mehrere lichtemittierende Dioden oder Diodenzeilen (LEDs) sowie andererseits elektrische Verbindungs- und Anschlusselemente aufnehmen.

2. Anordnung nach Anspruch 1,
**dadurch gekennzeichnet, dass**
die Tiefe der nutförmigen Ausnehmungen (2) für die lichtemittierenden Dioden so gewählt ist, dass Strahlungsenergie ohne zusätzliche Blenden nur im Wesentlichen in Richtung unterhalb des jeweiligen eingehängten Regalbodens (1) austritt.

3. Anordnung nach Anspruch 1 oder 2,
**dadurch gekennzeichnet, dass**
zur Oberseite des Regalbodens mindestens eine weitere Ausnehmung zur Aufnahme von lichtemittierenden Dioden (15) vorgesehen ist, wobei die hierbei emittierte Strahlung ein Preis- oder Hinweisschild (19) oder dergleichen Objekt beleuchtet.

4. Anordnung nach Anspruch 3,
**dadurch gekennzeichnet, dass**
das Preis- oder Hinweisschild (19) vorderlängsseitig am Regalboden (1) insbesondere innerhalb eines Schlitzraums (18) fixiert ist.

5. Anordnung nach einem der vorangegangenen Ansprüche,
**dadurch gekennzeichnet, dass**
mindestens vorderlängsseitig der Regalbodenoberseite eine Reling (11) vorgesehen und/oder auf dem Regalboden eine Glas- oder Acrylscheibe (20) befindlich ist.

6. Anordnung nach einem der vorangegangenen Ansprüche,
**dadurch gekennzeichnet, dass**
in jedem Regalboden-Teilstromkreis eine Sicherung und/oder ein Puffer-Akkumulator zur unterbrechungsfreien Stromversorgung befindlich ist.

7. Anordnung nach einem der vorangegangenen Ansprüche,
**dadurch gekennzeichnet, dass**
der Regalboden aus einem elektrisch Isolierenden Material, insbesondere Holz, Schichtholz oder Kunststoff besteht.

8. Anordnung nach einem der vorangegangenen Ansprüche,
**dadurch gekennzeichnet, dass**
in den für die lichtemittierenden Dioden vorgesehenen nutförmigen Ausnehmungen (2) im Regalboden (1) ein Reflektor eingebracht oder eine Reflexionsschicht vorgesehen ist.

9. Anordnung nach einem der vorangegangenen Ansprüche,
**dadurch gekennzeichnet, dass**
die Einhängehaken (5) durch vorgesehene Rastungen winkelvariabel ausgebildet sind.

10. Anordnung nach einem der vorangegangenen Ansprüche,
**dadurch gekennzeichnet, dass**
die vertikalen Profile in ein Fußteil (14) übergehen oder in ein solches Teil einsetzbar sind, wobei am Fußteil (14) die Stromversorgung der Beleuchtung anschließbar ist.

11. Anordnung nach einem der vorangegangenen Ansprüche,
**dadurch gekennzeichnet, dass**
die lichtemittierenden Diodenzeilen aus einher Reihen- oder Parallelschaltung von Einzeldioden, eingebettet in einen transparenten Schlauch oder ein transparentes Rohr, bestehen.

12. Anordnung nach Anspruch 11,
**dadurch gekennzeichnet, dass**
insbesondere die Querschnittsabmessungen der nutförmigen Ausnehmungen (2) für die lichtemittierenden Dioden im Wesentlichen dem lichten Durchmesser des Schlauches entsprechen, um diesen ohne weitere Hilfsmittel durch Formschluss zu fixieren.

13. Anordnung nach einem der vorangegangen Ansprüche,
**dadurch gekennzeichnet, dass**
die Stromversorgung in die vertikalen Profile und/ oder im Fußteil eingesetzt ist.

14. Anordnung nach einem der vorangegangen Ansprüche,
**dadurch gekennzeichnet, dass**
die lichtemittierenden Diodenzeilen als Reihen- oder Parallelschaltung von Einzeldioden in ein einseitig offenes Metall, insbesondere Aluminiumprofil, in ein einseitig offenes Kunststoffprofil oder in ein transparentes Kunststoffprofil eingebettet sind.

## Claims

1. A shelf assembly comprising at least two vertically mountable profiles (13) with a plurality of recesses for optionally engaging shelf bases (1), wherein at least two offset hooks (5) are provided or attachable at each shelf base (1) and with an illumination device attached at the shelf base (1), wherein the offset hooks (5) are made from an electrically conductive material or have an electrically conductive coating and are respectively contacted with a connecting and contact element, wherein the profiles (13) are also made from a conductive material or have a conductive coating and are connectable with a power source so that an electrical connection is provided from a power source over the profiles (13), the hooks (5) and the connecting- and contact elements to the illumination device when engaging the respective shelf base (1),
wherein the illumination device includes light emitting diodes or lines of diodes, and
wherein groove shaped recesses (2) that are oriented in longitudinal and/or transversal direction are arranged at a bottom side of the shelf base (1), wherein the recesses receive plural light emitting diodes or diode lines (LEDs) and electrical connecting- and contact elements.

2. The arrangement according to claim 1, wherein the depth of the groove shaped recesses (2) for the light emitting diodes is selected so that radiation energy only exits essentially in a direction below the respective engaged shelf base (1) unless additional apertures are provided.

3. The arrangement according to claim 1 or 2, wherein at least one additional recess is provided towards the top side of the shelf base for receiving light emitting diodes (15), wherein a radiation thus emitted illuminates a price tag or other indicator tag (19) or a similar object.

4. The arrangement according to claim 3, wherein the price or indicator tag (19) is fixated at a forward longitudinal side of the shelf base (1), in particular within a slot cavity (18).

5. The arrangement according to one of the preceding claims, wherein a rail (11) is provided at least at a forward longitudinal side of the top side of the shelf base and/or a glass or acrylic pane (20) is arranged on the shelf base.

6. The arrangement according to one of the preceding claims, wherein a fuse and/or a buffer accumulator for uninterrupted power supply is provided in each shelf base partial circuit.

7. The arrangement according to one of the preceding claims, wherein the shelf base includes an electrically insulating material, in particular wood, laminated wood, or plastic.

8. The arrangement according to one of the preceding claims, wherein a reflector or a reflective layer is provided for the light emitting diodes in the groove shaped recesses (2) in the shelf base (1).

9. The arrangement according to one of the preceding claims, wherein the engagement hooks (5) are configured with angular variability through provided detents.

10. The arrangement according to one of the preceding claims, wherein the vertical profiles transition into a base portion (14) or are insertable into a base portion, wherein a power supply for the illumination is connectable at the base portion (14).

11. The arrangement according to one of the preceding claims, wherein the light emitting diode lines include a series- or parallel connection of single diodes embedded in a transparent hose or a transparent tube.

12. The arrangement according to claim 11, wherein in particular the cross-sectional dimensions of the groove shaped recesses (2) for the light emitting diodes essentially correspond to the inner diameter of the hose and fixate the hose without additional devices through form locking.

13. The arrangement according to one of the preceding claims, wherein the power supply is inserted into the vertical profiles and/or into the base portion.

14. The arrangement according to one of the preceding claims, wherein the light emitting diode lines are embedded as series or parallel connection of particular diodes into a metal profile that is open on one side, in particular an aluminum profile, into a plastic profile that is open on one side or into a transparent plastic profile.

## Revendications

1. Agencement à étagères, comprenant au moins deux profilés (13) susceptibles d'être montés verticalement avec une pluralité d'évidements pour accrocher au choix des plaques d'étagères (1), dans lequel au moins deux crochets écartés (5) sont prévus sur chaque plaque d'étagère (1) ou susceptibles d'être montés sur chaque plaque d'étagère (1), et comprenant un système d'éclairage fixé sur la plaque d'étagère (1), les crochets écartés (5) étant en un matériau électriquement conducteur ou comportant un tel revêtement, et étant chacun mis en contact avec un élément de connexion et de branchement, dans lequel les profilés (13) sont également en un matériau conducteur ou comportent un tel revêtement et peuvent être amenés en connexion avec une source de courant de telle sorte que lors de l'accrochage de la plaque d'étagère respective (1) une connexion électrique d'une source de courant est établie via les profilés (13), les crochets (5) et les éléments de connexion et de branchement jusqu'au système d'éclairage,
**caractérisé en ce que**
- le système d'éclairage est formé de diodes électroluminescentes ou de rangées de diodes électroluminescentes, et
- des évidements en forme de gorges (2), orientés en direction longitudinale et/ou en direction transversale sont situés à la face inférieure de la plaque d'étagère (1), ces évidements recevant d'une part plusieurs diodes ou rangées de diodes électroluminescentes (DEL) et d'autre part des éléments de connexion et de branchement électrique.

2. Agencement selon la revendication 1,
**caractérisé en ce que** la profondeur des évidements en forme de gorge (2) pour les diodes électroluminescentes est ainsi choisie que l'énergie de rayonnement sort, sans caches supplémentaires, uniquement sensiblement en direction au-dessous de la plaque d'étagère respective accrochée (1).

3. Agencement selon la revendication 1 ou 2,
**caractérisé en ce qu'**au moins un autre évidement pour la réception de diodes électroluminescentes (15) est prévue à la face supérieure de la plaque d'étagère, le rayonnement émis par ces diodes éclairant un panneau de prix ou d'information (19) ou un objet similaire.

4. Agencement selon la revendication 3,
**caractérisé en ce que** le panneau de prix ou d'information (19) est fixé sur la plaque d'étagère (1) du côté longitudinal antérieur, en particulier à l'intérieur d'un espace en fente (18).

5. Agencement selon l'une des revendications précédentes,
**caractérisé en ce qu'**au moins du côté longitudinal antérieur de la face supérieure de la plaque d'étagère il est prévu un rail (11) et/ou **en ce qu'**une plaque en verre ou en matériau acrylique (20) se trouve sur la plaque d'étagère.

6. Agencement selon l'une des revendications précédentes,
**caractérisé en ce que** dans chaque circuit électrique partiel d'une plaque d'étagère se trouve un élément de sécurité et/ou un accumulateur tampon pour l'alimentation électrique sans interruption.

7. Agencement selon l'une des revendications précédentes,
**caractérisé en ce que** la plaque d'étagère est en un matériau électriquement isolant, en particulier en bois, en bois contreplaqué ou en matière plastique.

8. Agencement selon l'une des revendications précédentes,
**caractérisé en ce qu'**un réflecteur est introduit, ou une couche de réflexion est prévue dans les évidements en forme de gorge (2), prévus pour les diodes électroluminescentes, dans la plaque d'étagère (1).

9. Agencement selon l'une des revendications précédentes,
**caractérisé en ce que** les crochets d'accrochage (5) sont réalisés, par des crans prévus, de manière angulairement variable.

10. Agencement selon l'une des revendications précédentes, **caractérisé en ce que** les profilés verticaux se transforment en une partie de pied (14) ou peuvent être mis en place dans une telle partie, l'alimentation électrique de l'éclairage pouvant être branchée sur la partie de pied (14).

11. Agencement selon l'une des revendications précédentes, **caractérisé en ce que** les rangées de diodes électroluminescentes sont formées par un circuit série ou parallèle de diodes individuelles, noyées dans un tuyau transparent ou dans un tube transparent.

12. Agencement selon la revendication 11,
**caractérisé en ce que** les dimensions de section des évidements en forme de gorge (2) pour les diodes électroluminescentes correspondent essentiellement au diamètre libre du tuyau afin de fixer celui-ci par coopération de formes sans autres moyens auxiliaires.

13. Agencement selon l'une des revendications précédentes, **caractérisé en ce que** l'alimentation électrique est mise en place dans les profilés verticaux et/ou dans la partie de pied.

14. Agencement selon l'une des revendications précédentes, **caractérisé en ce que** les rangées de diodes électroluminescentes sont noyées dans un métal ouvert d'un côté, sous forme d'un circuit série ou parallèle de diodes individuelles, en particulier dans un profilé en aluminium, dans un profilé en matière plastique ouvert d'un côté, ou dans un profilé en matière plastique transparent.
